# FASCICULE DE BREVET EUROPEEN

(11) **EP 0 152 137 B1**
(45) Date de publication et mention de la délivrance du brevet: **26.08.1987**
(21) Numéro de dépôt: 85200110.6
(22) Date de dépôt: 01.02.1985
(51) Int. Cl.: D03D 11/00, D03D 13/00, D21F 1/00

(54) **Toile, procédé pour sa préparation et dispositif pour la mise en oeuvre d'un tel procédé**
Siebgewebe, Verfahren und Vorrichtung zu dessen Herstellung
Screen-cloth, method and apparatus for making the same

(30) Priorité: 15.02.1984 FR 8402271
(43) Date de publication de la demande: 21.08.1985
(73) Titulaire: v. Asten, Fabrique de Feutres pour Papeteries, société cooperative, Eupen (Kettenis) (BE)
(72) Inventeur: Stoppelmann, Gerschon, D-5100 Aachen (DE)
(74) Mandataire: Claeys, Pierre

## Description

La présente invention est relative à une toile, en particulier à un tissu ou feutre pour l'égouttage et le séchage de bandes de papier dans des machines à papier, cette toile présentant au moins deux zones longitudinales.

On connaît depuis longtemps déjà des toiles destinées au séchage de bandes de papier dans des machines à papier. La bande de papier humide est amenée à circuler sur des tambours de séchage, sur lesquels elle est pressée par l'intermédiaire d'une toile de séchage. On a depuis longtemps cherché à résoudre le problème du séchage non uniforme de la bande de papier. En effet celle-ci, à son arrivée dans la partie de séchage de la machine, peut présenter une teneur en humidité, variable sur sa largeur. De plus, même lorsque la bande de papier est uniformément humide, au sortir de la partie de presse, des différences d'humidité de la feuille peuvent surgir dans la partie de sécherie, en cours de séchage de la feuille. Les toiles de séchage tissées de manière uniforme (des exemples de telles toiles sont décrites par W. KUFFERATH, dans Bindungssystemevon Papier- maschinensieben, Wochenblatt für Papierfabrika- tion 5, 1982, p. 139 à 152) présentent l'inconvénient de ne pas offrir de solution au problème posé et de laisser la bande de papier sécher de manière non uniforme sur sa largeur, ce qui peut provoquer un endommagement ultérieur de la bande de papier.

Diverses tentatives ont déjà été effectuées pour résoudre ce problème. Il est par exemple décrit dans le BE-A-742 329 une toile d'égouttage fabriqué de façon à présenter une perméabilité non uniforme sur sa largeur. Dans ce but, elle présente une densité variable de fils de chaîne sur sa largeur de la toile, et la partie de la toile à densité la plus faible est destinée à la zone la plus humide de la bande de papier. Il est également prévu dans ce brevet d'enduire de résine les filaments de zones longitudinales déterminées, afin de réduire la perméabilité de ces zones. Cette solution augmente notablement le coût de la toile formée.

Dans un but analogue, il est prévu suivant la EP-A-0 050 766 d'ajouter aux fils de trame et aux fils de chaîne des fils de trame additionnels dans des zones déterminées de la toile, ce qui donne donc également des toiles à zones longitudinales à densité de fils variables.

Dans l'introduction de la DE-A-2 938 244, on mentionne la possibilité de résoudre le problème posé par transmission directe d'humidité à des parties déterminées de la bande de papier, sous forme de vapeur ou de liquide, et cela en vue d'uniformiser la teneur en humidité de la bande de papier sur sa largeur. Cette transmission directe soulève cependant des problèmes techniques que l'invention décrite dans la demande de brevet précitée se propose de résoudre. Elle prévoit que la toile de séchage soit humidifiée, de manière non uniforme sur sa largeur, de façon que, lors de son passage de la bande de papier sur un cylindré de séchage, une partie de son humidité soit transmise à la bande de papier et uniformise par voie indirecte la teneur en humidité de celle-ci sur sa largeur. Cette forme de réalisation demande toutefois la mise en oeuvre d'un appareillage spécial pour humidifier la toile de manière non uniforme sur sa largeur avant le début du processus d'égouttage et de séchage de la bande de papier.

La présente invention a pour but de résoudre le problème indiqué précédemment, sans nécessiter de procédé de tissage compliqué, ni de traitement ultérieur de la toile formée.

Il est prévu, suivant l'invention, une toile, en particulier un tissu ou feutre pour l'égouttage et le séchage de bandes de papier dans des machines à papier, présentant au moins deux zones longitudinales, cette toile étant caractérisée en ce qu'au moins une des zones longitudinales présente un premier type de liaison ou armure entre les fils de chaîne et les fils de trame par lequel la partie des fils de chaîne passant par-dessus les fils de trame et située en face de la bande de papier forme une première surface de contact avec cette bande de papier et en ce qu'au moins une autre zone longitudinale de la toile présente un type d'armure entre les fils de chaîne et les fils de trame qui est différent du premier type d'armure et par lequel la partie des fils de chaîne passant par-dessus les fils de trame et située en face de la bande de papier forme une surface de contact avec celle-ci qui est différente de la première surface de contact susdite. Suivant une forme de réalisation avantageuse de l'invention, la toile comprend une zone longitudinale centrale présentant ledit premier type d'armure et, de part at d'autre de la zone centrale, au moins une zone latérale présentant chacune un type d'armure, qui est différent du premier type d'armure et par lequel la partie des fils de chaîne passant par-dessus les fils de trame et située en face de la bande de papier forme une surface de contact avec celle-ci qui est différente de la première surface de contact susdite, les types d'armure des zones latérales susdites pouvant être mutuellement identiques ou différentes.

D'autres détails et particularités de L'invention ressortiront de la description donnée ci-après, à titre non limitatif et avec référence aux dessins annexés.
La figure 1 représente une vue en perspective schématique d'une forme de réalisation d'un dispositif suivant l'invention.
La figure 2 représente une vue en plan d'une forme de réalisation de toile suivant l'invention présentant trois zones différentes.
Les figures 3 à 7 représentent chacune un exemple de réalisation de tissage possible, pour illustrer les différences de surface de contact entre les différents types de liaison.
La figure 8 est un graphique qui illustre la variation de la teneur en humidité d'une bande de papier au début du processus d'égouttage et de séchage de celle-ci, sur la largeur de la bande de papier.

Sur les dessins, les éléments identiques ou analogues sont désignés par les mêmes références.

Sur la figure 1 est illustré schématiquement un dispositif de préparation de toile suivant l'invention, dans une forme de réalisation très simple. Ce métier à tisser comprend une première ensouple 1, un rouleau porte-fils 2 qui renvoye les fils de chaîne déroulés de l'ensouple 1 en direction des lames 3 et 3', des baguettes d'enverjure 4 qui ordonnent les fils de

chaîne, les lames 3 et 3' dont les lisses 5et 5' supportent à l'aide d'oeillets 6 les fils de chaîne 7, un peigne 8 qui maintient la distance entre les fils de chaîne, une navette 9 pour l'insertion d'un fil de trame 10, un rouleau de renvoi 11 pour la toile finie et un rouleau d'appel 12 autour duquel la toile finie s'enroule. Les organes de commande de ce mécanisme de formation d'une chaîne et du mécanisme d'insertion de trame sont bien connus et ne sont pas représentés.

Suivant l'invention, ce métier à tisser comprend en outre une deuxième ensouple 13 à partir de laquelle se déroule une deuxième série de fils de chaîne, un deuxième rouleau porte-fils 14 et un deuxième jeu de baguettes d'enverjure 15 ainsi que des deuxièmes lames 16, 16' et 16" et un deuxième peigne 17. Ici aussi la commande de ce deuxième mécanisme de formation de chaîne n'a pas été représenté. La navette 9 sert à l'insertion du fil de trame 10 dans les foules des deux métiers à tisser simultanément.

Comme on peut l'observer sur la figure 1, les lisses de la lame 3 supportenttrois fils de chaîne 7 non adjacents en position haute et les lisses de l'autre lame 3' les trois fils de chaîne restants en position basse. Les fils de chaîne 7 sont aussi sur la largeur de la chaîne, alternativement en position haute et basse.

Les lisses de la lame 16 supportent deux fils de chaîne en position haute, ces deux fils étant séparés l'un de l'autre par deux fils de chaîne, les lisses de la lame 16' supportent en position haute les deux fils de chaîne adjacents à ceux supportés par la lame 16 et les lisses de la lame 16" supportent en position basse les deux fils de chaîne restant.

Après chaque insertion d'un fil de trame 10, les fils de chaîne 7, les lames 3 et 3' passent dans leur position inverse. Donc, sur la figure 1, la lame 3 va passer en position basse et la lame 3' en position haute. Par contre les lames 16, 16' et 16" présentent, d'une manière décalée l'une par rapport à l'autre, un cycle comprenant une position haute pendant deux pas et une position basse pendant un pas.

Ainsi qu'il ressort de la figure 1, on obtient ainsi une toile dont les liaisons entre les fils de chaîne et le fil de trame sont différentes sur deux zones longitudinales A et B de la toile. Il faut noter que ces zones sont tissées ensemble en une seule opération de tissage et qu'il n'y a aucune opération supplémentaire à prévoir pour leur préparation, comme par exemple une couture ou un soudage des deux zones.

Il doit être entendu que la forme de réalisation décrite et illustrée du dispositif a été choisie à titre illustratif, ce qui explique sa simplicité. Il est évident qu'on peut envisager plusieurs mécanismes de formation de chaînes différentes à travers le métier, chacun de ces mécanismes recevant une commande différente. D'autre part ces mécanismes, comme le mécanisme d'insertion de trame, peuvent être différents de ceux décrits. On peut par exemple envisager un métier sans navette, ou un métier sans lames, où chaque lisse est commandée séparément.

La figure 2 est donnée pour illustrer la différence des liaisons entre fils de chaîne et fils de trame sur un tissu obtenu. Le tissu représenté est un tissu double et les fils de chaîne 7 sont représentés en hachuré. Il faut tenir compte du fait que les fils de trame 10 restent relativement rectilignes au cours du tissage et que seuls les fils de chaîne forment la surface de contact potentielle avec la bande de papier à égoutter et à sécher. Il ressort donc particulièrement nettement de cette figure que la zone longitudinale C présente une surface de contact (surface hachurée) nettement plus grande que sa zone voisine D, tandis que la zone E présente une surface de contact intermédiaire, de valeur proche de celle de la zone C.

Cette notion de surface de contact est très importante, dans le cadre de l'invention, car plus la surface de contact entre une zone de la toile et la bande de papier est grande, plus la force de pressage appliquée sur la bande de papier sera grande. Il en résultera un égouttage de la bande de papier plus prononcé dans cette zone et un meilleur séchage.

Il faut par ailleurs noter que la densité des fils de la toile ne varie pas sur la largeur de la toile et que c'est uniquement les liaisons des fils, et donc la surface de contact, qui varie sur la largeur de la toile. On pourrait bien entendu envisager en outre de faire varier par exemple le nombre de fils de chaîne dans une zone donnée.

Les figures 3 et 4 représentent une vue en coupe longitudinale à travers la zone A et respectivement la zone B de la toile illustrée sur la figure 1.

Il ressort nettement de ces deux figures que la surface de contact pour la bande de papier est nettement plus grande dans la zone B que dans la zone A. En effet, sur la figure 3, le fil de chaîne 7, après passage par-dessus un fil de trame 10, passe directement en dessous du fil de trame suivant, tandis que, sur la figure 4, le fil de chaîne flotte au-dessus de deux fils de trame avant de passer en dessous d'un nouveau fil de trame.

Les figures 5 à 7 représentent une vue en coupe longitudinale à travers les zones C, D et respectivement E de la toile suivant la figure 2. Ces exemples illustrent en particulier des zones de toile obtenues par tissage, d'une manière connue, avec une foule double. Il y a donc alors insertion de plusieurs fils de trame simultanément ou éventuellement successivement. La forme de réalisation illustrée sur la figure 6 (zone C) permet une surface de contact très grande et une force de pressage très élevée et elle est donc destinée aux zones longitudinales de la bande de papier dont la teneur en humidité est très élevée.

Dans la plupart des cas, la teneur en humidité d'une bande de papier est, dans sa zone longitudinale centrale, différente de celles de ses zones marginales. Ce phénomène est illustré par le graphique de la figure 8 qui présente en abscisse la largeur de la bande de papier, par exemple 7 m, et en ordonnée la teneur en humidité. Il ressort de ce graphique que les zones marginales sont plus sèches que la zone centrale. La toile d'égouttage et de séchage comprend alors de préférence une zone longitudinale centrale assurant une surface de contact relativement élevée entre cette zone et la zone centrale plus humide de la bande de papier et, de part et d'autre de cette zone longitudinale centrale, des zones longitudinales assurant une surface de contact relativement moins élevée. La variation de la force de pressage ainsi obtenue sur la largeur de la bande de papier permet un égouttage et un séchage uniforme de celle-ci sur la totalité de sa largeur.

Bien entendu cette disposition des zones longitudinales de la toile est prévue en fonction du papier à sécher. On peut imaginer que le papier présente des zones plus humides aux bords et une zone centrale plus sèche et, dans ce cas, la disposition des zones de la toile est inversée par rapport à la forme de réalisation décrite ci-dessus. Si les bords présentent des teneurs en humidité non identiques, on prévoira pour chaque bord une zone de toile à surface de contact adaptée. D'une manière générale, la surface de contact varie, sur la largeur, en augmentant ou en diminuant constamment depuis la zone centrale vers les bords de la toile. La réalisation d'une toile présentant n'importe quelle variation de surface de contact sur sa largeur peut de toute façon être envisagée suivant l'invention. On peut bien sûr imaginer aussi, comme toile de séchage, des tissus triples, quadruples, etc....

## Revendications

1. Toile, en particulier tissu ou feutre pour l'égouttage et le séchage de bandes de papier dans des machines à papier, présentant au moins deux zones longitudinales (A, B; C, D, E), caractérisé en ce qu'au moins une des zones longitudinales (A; D) présente un premier type de liaison ou armure entre les fils de chaîne (7) et les fils de trame (10) par lequel la partie des fils de chaîne (7) passant par-dessus les fils de trame (10) et située en face de la bande de papier forme une première surface de contact avec cette bande de papier et en ce qu'au moins une autre zone longitudinale (B; C, E) de la toile présente un type d'armure entre les fils de chaîne (7) et les fils de trame (10) qui est différent du premiertype d'armure et par lequel la partie des fils de chaîne (7) passant par-dessus les fils de trame (10) et située en face de la bande de papier forme une surface de contact avec celle-ci qui est différente de la première surface de contact susdite.

2. Toile suivant la revendication 1, caractérisée en ce qu'elle comprend une zone longitudinale centrale (D) présentant ledit premiertype d'armure et, de part et d'autre de la zone centrale (D), au moins une zone latérale (C, E) présentant chacune un type d'armure, qui est différent du premier type d'armure et par lequel la partie des fils de chaîne (7) passant par-dessus les fils de trame (10) et située en face de la bande de papierforme une surface de contact avec celle-ci qui est différente de la première surface de contact susdite, les types d'armure des zones latérales susdites pouvant être mutuellement identiques ou différents.

3. Toile suivant la revendication 2, caractérisée en ce qu'elle comprend des zones latérales (C, E) dont la surface de contact avec la bande de papier varie, par rapport à la surface de contact assurée par la zone longitudinale centrale, dans le même sens de part et d'autre de la zone centrale (D).

4. Toile suivant l'une quelconque des revendications 1 à 3, caractérisée en ce qu'elle est un tissu simple, en ce que, dans au moins une zone longitudinale (A), chaque fil de chaîne, après passage par-dessus un fil de trame, passe directement en dessous du fil de trame suivant, et en ce que, dans au moins une autre zone longitudinale (B), chaque fil de chaîne flotte par-dessus plusieurs fils de trame avant de passer en dessous d'un fil de trame.

5. Toile suivant l'une quelconque des revendications 1 à 3, caractérisée en ce qu'elle est un tissu multiple, en ce que, dans au moins une zone longitudinale (D), chaque fil de chaîne, après passage par-dessus le fil de trame supérieur, se dirige directement vers le ou les fils de trame inférieurs, et en ce que, dans au moins une autre zone longitudinale (C), chaque fil de chaîne flotte par-dessus plusieurs fils de trame supérieurs, avant de se diriger vers le ou le fils de trame inférieurs.

6. Toile suivant l'une quelconque des revendications 1 à 5, caractérisée en ce qu'elle présente une densité de fils constante sur la totalité de sa largeur.

## Patentansprüche

1. Tuch, insbesondere Gewebe oder Filz zur Entwässerung und Trocknung von Papierbahnen in Papiermaschinen, das wenigstens zwei Längszonen (A, B; C, D, E) aufweist, dadurch gekennzeichnet, dass wenigstens eine der Längszonen (A; D) eine erste Bindungs- oder Webart zwischen den Kettenfäden (7) und den Schussfäden (10) aufweist, durch die der Teil der Kettfäden, der über die Schussfäden (10) tritt und der der Papierbahn zugekehrt angeordnet ist, eine erste Berührungsfläche mit dieser Papierbahn bildet und dass wenistens eine weitere Längszone (B; C, E) des Tuches eine Webart zwischen den Kettenfäden (7) und den Schussfäden (10) aufweist, die von der ersten Webart verschieden ist und durch die der Teil der Kettfäden (7), der über die Schussfäden (10) tritt und der der Papierbahn zugekehrt angeordnet ist, eine Berührungsfläche mit dieser bildet, die von der ersten oben erwähnten Berührungsfläche verschieden ist.

2. Tuch nach Anspruch 1, dadurch gekennzeichnet, dass es eine Längsmittelzone (D), welche die erste Webart aufweist und beiderseits der Mittelzone (D) wenigstens eine Seitenzone (C, E) aufweist, die jeweils eine Bindungsart aufweisen, die von der ersten Bindungsart verschieden ist und durch die der Teil der Kettfäden (7), der über die Schussfäden (10) tritt und der der Papierbahn zugekehrt angeordnet ist, eine Berührungsfläche mit dieser bildet, die von der genannten, ersten Berührungsfläche verschieden ist, wobei die Webarten der genannten seitlichen Zonen zueinander gleich oder verschieden sein können.

3. Tuch nach Anspruch 2, dadurch gekennzeichnet, dass es seitliche Zonen (C, E) umfasst, deren Berührungsfläche mit der Papierbahn sich gegenüber der Berührungsfläche, die durch die Längsmittelzone gewährleistet ist, im gleichen Sinne beiderseits der Mittelzone (D) ändert.

4. Tuch nach einem der Ansprüche 1 bis 3, dadurch gekennzeichnet, dass es ein Einfachtuch ist und dass in wenigstens einer Längszone (A) jeder Kettfaden, nachdem er über einen Schussfaden verlaufen ist, unmittelbar unter den folgenden Schussfaden tritt und dass in wenigstens einer weiteren Längszone (B) jeder Kettfaden über mehrere Schussfäden verläuft, bervor er unter einen Schussfaden tritt.

5. Tuch nach einem der Ansrüche 1 bis 3, dadurch gekennzeichnet, dass es ein Mehrfachgewebe ist, dass in wenigstens einer Längszone (D) jeder Kettfaden, nachdem er über den oberen Kettfaden verlaufen ist, nach unten gegen den oder die unteren Schussfäden geführt ist und dass in wenigstens einer weiteren Längszone (C) jeder Kettfaden über mehrere, obere Schussfäden tritt, bevor er zum oder zu den unteren Schussfäden verläuft.

6. Tuch nach einem der Ansprüche 1 bis 5, dadurch gekennzeichnet, dass es eine über seine gesamte Breite konstante Fadendichte aufweist.

## Claims

1. Cloth, particularly fabric or felt for draining and drying paper webs in paper-manufacturing machines, comprising at least two lengthwise areas (A, B; C, D, E), characterized in that at least one of said lengthwise areas (A; D) is provided with a first type of binding or weave between the warp threads (7) and the weft threads (10) whereby the part of warp threads (7) passing above the weft threads (10) and facing the paper web forms a first contact surface with said paper web, and at least another lengthwise cloth area (B; C, E) is provided with a type of weave between the warp threads (7) and the weft threads (10) which differs from the first type of weave and whereby the part of warp threads (7) passing above the weft threads (10) and facing the web paper forms a contact surface therewith which differs from said first contact surface.

2. Cloth as defined in claim 1, which comprises a central lengthwise area (D) provided with said first type of weave and, on both sides of the central area (D), at least one side area (C, E) each provided with a type of weave which differs from the first type of weave and whereby the warp thread (7) passing above the weft threads (10) and facing the paper web forms a contact surface therewith which differs from said first contact surface, whereas the weave types of said side areas may be reciprocally identical or different.

3. Cloth as defined in claim 2, which comprises side areas (C, D), wherein the surface contact with the paper web varies with respect to the contact surface ensured by the central lengthwise area in the same way on either side of the central area (D).

4. Cloth as defined in any one of claims 1 to 3, which is a single-layer fabric and wherein, in at least one lengthwise area (A), each warp thread passed above a weft thread directly passes underneath the following weft thread, and, in at least another lengthwise area (B), each warp thread floats above several weft threads before passing underneath a weft thread.

5. Cloth as defined in any one of claims 1 to 3, which is a multilayer fabric and wherein, in at least one lengthwise area (D), each warp thread having passed above the upper weft thread directly runs towards the lower weft thread or threads and, in at least another lengthwise area (C), each warp thread floats above several upper weft threads before running towards the lower weft thread or threads.

6. Cloth according to any one of claims 1 to 5, which has a constant thread density across all its width.
